# EUROPÄISCHE PATENTSCHRIFT

(11) **EP 0 067 422 B1**
(45) Veröffentlichungstag und Bekanntmachung des Hinweises auf die Patenterteilung: **27.08.1986**
(21) Anmeldenummer: 82105088.7
(22) Anmeldetag: 10.06.1982
(51) Int. Cl.: B08B 15/00

(54) **Mobiles Absauggerät für Stäube, Farbnebel, Dämpfe und dergleichen**
Movable extraction unit for dust, clouds of paint particles and the like
Dispositif mobile d'aspiration pour la poussière, l'air contaminé par de la peinture, des vapeurs et analoques

(30) Priorität: 13.06.1981 DE 3123571
(43) Veröffentlichungstag der Anmeldung: 22.12.1982
(73) Patentinhaber: Hanke, Martin, D-7312 Kirchheim (DE)
(72) Erfinder: Hanke, Martin, D-7312 Kirchheim (DE)
(74) Vertreter: Rüger, Rudolf, Dr.-Ing.

## Beschreibung

Die Erfindung betrifft ein mobiles Absauggerät für Stäube, Farbnebel, Dämpfe und dergleichen, mit einem ortsveränderlichen Gehäuse, in dem ein in dem Gehäuseinnenraum einen Unterdruck erzeugendes Gebläse sowie zumindest ein luftdurchströmtes Aktivkohlenfilter angeordnet sind und das wandseitig eine Filterfläche aufweist, durch die grossflächig verschmutzte Raumluft ansaugbar ist, die nach der Reinigung im Umluftbetrieb über einen Luftauslass des Gehäuses wieder in den Raum zurückförderbar ist.

Ein solches mobiles Absauggerät ist in Gestalt eines sogenannten Raumluft-Reinigungsgerätes aus der DE-A-2 621 172 bekannt. Dieses bekannte Gerät weist ein kreiszylindrisches Gehäuse auf, das aus doppelwandigen Labyrinth- oder Lochblechmänteln und zwei den Boden bedeckenden Labyrinth- oder Lochblechscheiben hergestellt ist. Die hohlen Innenräume zwischen den Labyrinth-oder Lochblechmänteln und den Labyrinth- oder Lochblechscheiben am Boden sind zur Aufnahme von körnigem Schüttgut (Aktivkohle etc.) bestimmt. In dem von dem inneren Lochblechmantel umschlossenen Raum ist ein Gebläse angeordnet, das an einem an dem Gehäuse endseitig befestigten, konisch geformten Trichterkörper aufgehängt ist.

Dadurch, dass die gesamte Oberfläche des in jeder beliebigen Gebrauchslage einsetzbaren Gerätes als Filterfläche ausgebildet ist, lässt sich keine örtlich konzentrierte Absaugung erzielen. Das Gerät ist vielmehr eher für eine kontinuierliche Umluft-Erneuerung bestimmt, wie sie in Krankenhäusern, Fabrikationsräumen mit geruchsbelasteter Atmosphäre etc. erforderlich ist.

Beispielsweise in Kraftfahrzeugkarosserie-Reparaturwerkstätten muss aber die Karosserie bevor sie in einer Farbspritzbox ihre Lackierung erhält, einer Vorbehandlung unterzogen werden, bei der eine erhebliche Staub- und Schmutzentwicklung sowie Lösungsmitteldämpfe der verwendeten Kunststoffgrundierungen etc. auftreten. Um der dadurch bedingten Gefährdung der mit diesen Arbeiten beschäftigten Personen abzuhelfen, ist es notwendig, solche örtliche Schadstoffkonzentrationen bei luftverschmutzenden Arbeiten in Werkstätten od. dgl. zu verhüten, d. h. Farbnebel od. dgl. am Orte ihres Entstehens wirksam abzusaugen. Dazu sind aber höhere Strömungsgeschwindigkeiten und insbesondere eine örtliche Konzentration der Absaugung erforderlich.

Eine örtlich konzentrierte Absaugung gestattet zwar eine aus der NL-A-7 510 215 bekannte Absaugeinrichtung, doch arbeitet diese mit einem an einen Filterkasten angeschlossenen Absaugeschlauch, der in einem an einer Vertikalstange höhenverfahrbaren Saugmundstück mit einer Ansaugöffnung mündet. Eine solche Absaugeinrichtung, die die ortsfeste Anbringung der Vertikalstange für das Saugmundstück voraussetzt, ist aber umständlich und aufwendig und für mobile Einsatzfälle nicht brauchbar.

Schliesslich ist es aus der FR-A-2 442 084 bekannt, zum Farbspritzen von Karosseriewänden von Omnibussen u. dgl. einen sogenannten Absaugrahmen zu benutzen, der auf seiner Vorderseite eine begehbare Öffnung aufweist und an seiner Hinterseite gelenkige Wandteile trägt, die an dem Rahmen angelenkt sind und die gemeinsam mit dem zu behandelnden Objekt die Rückwand des Rahmens bilden. Die Luftabsaugung erfolgt dabei innerhalb des Rahmens durch seitlich angeordnete Filterflächen. Ein solcher Rahmen, der gemeinsam mit dem zu behandelnden Objekt eine Art Farbspritzkabine bildet, in der sich die Bedienungsperson aufhält und deren Seitenwände Absaugeinrichtungen für die Farbnebel aufweisen, ist nicht universell einsetzbar und auf die Verwendung zum erwähnten Farbspritzen an Karosseriewänden von Omnibussen u. dgl. beschränkt.

Aufgabe der Erfindung ist es deshalb, ein mobiles, anwendungsfreundliches und universell einsetzbares Absauggerät zu schaffen, das es gestattet, örtliche Schadstoffkonzentrationen bei luftverschmutzenden Arbeiten in Werkstätten od. dgl. zu verhüten, ohne dass dazu stationär verlegte Luftleitungen u. dgl. erforderlich wären.

Zur Lösung dieser Aufgabe ist das mobile Absauggerät erfindungsgemäss dadurch gekennzeichnet, dass bei dem schrankartigen Gehäuse lediglich eine Wandseite als Filterfläche ausgebildet ist, dass das dem Gebläse druckseitig nachgeschaltete Aktivkohlefilter durch eine Anzahl von dem Gebläse gleichmässig mit Luft beaufschlagter Filterpatronen gebildet ist, und dass die Filterpatronen einen mit Aktivkohle gefüllten, ringförmigen Filterraum mit zylindrischer Aussenfläche sowie mit zu dem Gebläse hin sich konisch erweiternder Innenfläche aufweisen.

Dadurch, dass in dem Schrankgehäuse lediglich eine Wandseite als Filterfläche ausgebildet ist, wird die erforderliche Konzentration und Ausrichtung des Absaugluftstromes auf den Ort der Schadstoffentstehung hin gewährleistet.

Die Aufteilung des Aktivkohlefilters in eine Anzahl dem Gebläse druckseitig nachgeschalteter, von dem Gebläse gleichmässig mit Luft beaufschlagter Filterpatronen ergibt einerseits die Möglichkeit, das Filtermaterial strömungstechnisch günstig auszunützen und damit eine hohe Beladungsgrenze zu erzielen, und andererseits eine einfache Filtererneuerung durch Austausch der Filterpatronen. Der ringförmige Filterraum mit zylindrischer Aussenfläche sowie mit zu dem Gebläse hin sich konisch erweiternder Innenfläche gewährleistet eine gleichmässige Beladung der ganzen Filterpatronen und damit eine intensive Ausnutzung des Filtermateriales. Das Filtermaterial ist nämlich nicht radial durchströmt, sondern schräg aufwärts, wodurch sich ein langer Filterweg bei kleinen Radialabmessungen der Patronen ergibt.

Das ortsveränderliche Schrankgehäuse kann im übrigen unmittelbar an den Ort des Schadstoffanfalls gebracht werden, wobei die Schadstoffe an Ort und Stelle konzentriert abgesaugt werden.

Um die Filterwirkung zu erhöhen, ist es zweckmässig, wenn zwischen dem Gebläse und dem Aktivkohlefilter in dem Gehäuse ein Schwebstoffilter angeordnet ist, das der Filterfläche - die dann ihrerseits als Schwebstoff-Vorfilter wirkt - nachgeschaltet ist. Das Schwebstoffilter ist auf der Druckseite des Gebläses angeordnet. Es dient dazu, den Staubgehalt der verschmutzten Luft auszufiltern.

Die im Bereiche der einen Wandseite des Schrankgehäuses vorgesehene Filterfläche ist zweckmässigerweise durch Filterkassetten gebildet, die abgedichtet und lösbar mit dem Schrankgehäuse verbunden sind. Diese Filterkassetten können bei Verschmutzung einfach ausgewechselt werden, ohne dass dazu besondere Eingriffe in das Absauggerät selbst erforderlich wären.

Um die von dem Absauggerät ausgehende Saugwirkung zu erhöhen, können an dem Schrankgehäuse im Bereiche der Berandung der Filterfläche verstellbare Abschirmwände angeordnet sein, durch die die Absaugzone begrenzt ist.

Die Wirksamkeit der Filter hängt davon ab, dass diese nicht übermässig verschmutzt bzw. beladen sind. Das mobile Absauggerät weist deshalb mit Vorteil in dem Schrankgehäuse angeordnete Überwachungseinrichtungen für den Verschmutzungs- oder Beladungsgrad der einzelnen Filter auf. Dazu kann zumindest einem der Filter ein den an dem Filter auftretenden Druckabfall feststellendes Differenzdruckmessgerät zugeordnet sein.

Die Adsorption der aus aromatischen Kohlenwasserstoffen bestehenden Farbverdünnungsmittel durch die Aktivkohle des Aktivkohlefilters führt zu einer Gewichtserhöhung des Filters. Diese Gewichtszunahme kann zur Überwachung dadurch ausgenutzt werden, dass dem Aktivkohlefilter eine eine Anzeigeeinrichtung aufweisende Wägeeinrichtung zugeordnet ist, die die Gewichtszunahme anzeigt und gegebenenfalls eine an dem Schrankgehäuse an sichtbarer Stelle angeordnete Warnleuchte zum Aufleuchten bringt, um damit anzuzeigen, dass das Aktivkohlefilter desorbiert oder ausgetauscht werden muss.

In einer bevorzugten Ausführungsform sind die Filterpatronen auf einen in dem Schrankgehäuse angeordneten, an die Druckseite des Gebläses angeschlossenen Luftleittrichter abgedichtet aufgesetzt, der den einzelnen Filterpatronen zugeordnete Luftdurchlässe aufweist, die in die Filterpatrone führen. Um die erwähnte Kontrolle der Beladung des Aktivkohlefilters mit absorbierten Lösungsmitteln in einfacher Weise zu ermöglichen, kann eine der Filterpatronen als Prüf-Filterpatrone mit der Regeleinrichtung verbunden und über eine flüssigkeitsgefüllte Labyrinthdichtung höhenverstellbar und abgedichtet mit dem Luftleittrichter verbunden sein. Dabei kann die Prüf-Filterpatrone in dem Schrankgehäuse höhenbeweglich aufgehängt sein, wobei ihr Gewicht im unbeladenen Zustand austariert ist.

Im übrigen ist es zweckmässig, wenn der Luftauslass des Schrankgehäuses unmittelbar durch die ins Freie mündenden Luftauslassöffnungen der Filterpatronen gebildet ist. Zur Erweiterung der Einsatzmöglichkeiten kann schliesslich die Anordnung noch derart getroffen sein, dass die Filterfläche nach aussen zu durch wenigstens einen lösbar an dem Gehäuse befestigten Luftsammeltrichter abgedeckt ist, der einen Saugstutzen zum Anschluss wenigstens eines Luftabsaugschlauches trägt.

In der Zeichnung ist ein Ausführungsbeispiel des Gegenstandes der Erfindung dargestellt. Es zeigen:
Fig. 1 ein mobiles Absauggerät gemäss der Erfindung, in einer Seitenansicht,
Fig. 2 das Absauggerät nach Fig. 1, in einer Ansicht von hinten,
Fig. 3 das Absauggerät nach Fig. 1, in einer Ansicht von vorne,
Fig. 4 das Absauggerät nach Fig. 1, in einer Draufsicht,
Fig. 5 die Prüf-Filterpatrone des Absauggerätes nach Fig. 1, in einer Seitenansicht,
Fig. 6 die Prüf-Filterpatrone nach Fig. 5, in einer anderen Seitenansicht,
Fig. 7 die Prüf-Filterpatrone nach Fig. 5, in einer Draufsicht, und
Fig. 8 und 9 einen Ausschnitt des Schrankgehäuses des Absauggerätes nach Fig. 1, entsprechend der Einzelheit «A der Fig. 4, in der Draufsicht bzw. in einer Seitenansicht und in einem anderen Massstab.

Das in der Zeichnung dargestellte mobile Absauggerät für Stäube, Farbnebel, Dämpfe und dergleichen weist ein geschlossenes, schrankartiges Blechgehäuse 1 auf, das an seiner Unterseite Rollen 2 trägt, mittels derer es auf dem Fussboden verfahrbar ist. Die Rollen 2 sind mit einem lösbaren Feststeller versehen. Die vordere Seitenwand 3 des Schrankgehäuses 1 ist in der insbesondere aus Fig. 3 und 4 ersichtlichen Weise giebel- oder dreiecksförmig vorspringend ausgebildet, so dass sich zwei einen Winkel von etwa 90° miteinander einschliessende Teilflächen 3a, 3b ergeben, die luftdurchlässig als Filterflächen ausgebildet sind. Zu diesem Zwecke sind an den Flächen 3a, 3b zwei Lagen Filterkassetten 4, 4a abgedichtet und lösbar mit dem Schrankgehäuse 1 verbunden. Die Filterkassetten 4, 4a bilden zwei Schwebstoffilter; sie können, sowie ihr maximal zulässiger Verschmutzungsgrad erreicht ist, von dem Schrankgehäuse 1 abgenommen und durch neue Filterkassetten ersetzt werden.

In dem Schrankgehäuse 1 ist ein Gebläse 5 angeordnet, dessen Gebläserad vom einem Elektromotor 6 angetrieben ist, der in dem Schrankgehäuse 1 vollständig gekapselt untergebracht ist. Die bei 7 angedeutete Kapselung ist über einen eigenen Zu- und Abluftkanal 8 mit der Atmosphäre verbunden, wobei der Zuluftkanal bei 9auf der der durch die Filterkassetten 4, 4a gebildeten Filterfläche gegenüberliegenden Rückseite des Schrankgehäuses 1 mündet, wie dies aus Fig. 2 zu ersehen ist.

Das Gebläse 5 erzeugt im Inneren des Schrankgehäuses 1 einen Unterdruck, unter dessen Wirkung durch die an der Vorderseite des Schrankgehäuses 1 angeordnete Filterfläche der Filterkassetten 4, 4a grossflächig verschmutzte Raumluft angesaugt wird, die nach der Reinigung im Umluftbetrieb über einen an der Oberseite des Schrankgehäuses 1 bei 10 vorhandenen Luftauslass wieder in den Raum zurückgefördert wird.

Den Filterkassetten 4, 4a kann wenigstens ein in dem Schrankgehäuse angeordnetes weiteres Schwebstoff-Filter 11 nachgeschaltet sein, das auf der Druckseite des Gebläses 5 angeordnet ist. Dem Schwebstoff-Filter 11 ist dann seinerseits ein ebenfalls in dem Schrankgehäuse 1 angeordnetes Aktivkohlefilter 12 (vgl. Fig. 4 bis 7) nachgeschaltet.

In den als Schwebstoff-Filter wirkenden Filterkassetten 4, 4a, bzw. den Schwebstoff-Filter 11 werden die in der verschmutzten Luft enthaltenen Staubanteile ausgefiltert, während das Aktivkohlefilter 12 zur Absorption von in der Luft enthaltenen Lösungsmitteldämpfen dient.

Um die Absaugzone zu begrenzen und den jeweiligen örtlichen Gegebenheiten anpassen zu können, sind an dem Schrankgehäuse 1 zu beiden Seiten der Vorderwand 3 zwei verstellbare Abschirmwände 13 angelenkt, die um vertikale Gelenkachsen verschwenkt werden können. Zur Erhöhung der Absaugwirkung ist das Schrankgehäuse im Bereiche seiner Vorderwand 3 durch eine Bürstenleiste 14 gegen den Fussboden abgedichtet. Die Bürstenleiste 14 erstreckt sich auch über die Unterkante der Abschirmwände 13, so dass auch an dieser Stelle eine Abdichtung gegen den Fussboden vorhanden ist.

Das Aktivkohlefilter 12 ist durch eine Anzahl Filterpatronen 16 gebildet, die auf einen in dem Schrankgehäuse 1 angeordneten, an die Druckseite des Gebläses 5 angeschlossenen Luftleittrichter 17 abgedichtet aufgesetzt sind, der den einzelnen Filterpatronen 16 zugeordnete Luftdurchlässe 18 (Fig. 5) aufweist, die in die Filterpatronen münden.

Jede der Filterpatronen 16 weist einen zu dem jeweiligen Luftdurchlass 18 des Luftleittrichters 17 hin sich konisch verjüngenden, mit Aktivkohle gefüllten ringförmigen Filterraum 19 auf (vgl. bspw. Fig. 5), was einerseits lufttechnisch günstig ist, weil der Luftdurchsatz, wie er durch Pfeile 20 in Fig. 5 angedeutet ist, in zunehmendem Abstand von dem Luftdurchlass 18 zunimmt und andererseits sich hinsichtlich der Standzeit der Filterpatronen als günstig erwiesen hat. Ein dichtschliessendes oberes Kunststoffpolster 25 verhindert bei der durch Rütteln der Aktivkohle auftretenden Volumenverminderung das Auftreten von Kurzschlüssen beim Filtervorgang.

Der Verschmutzungs- und Beladungsgrad der einzelnen Filter 4, 4a, 11, 12 kann getrennt überwacht werden. Zu diesem Zwecke sind eigene Überwachungseinrichtungen vorgesehen, die anzeigen, wann die einzelnen Filter wegen Erreichen der zulässigen maximalen Verschmutzung oder Beladung ausgetauscht werden müssen.

Zu diesem Zwecke sind den Filterkassetten 4, 4a bei 21 in Fig. 4 angedeutete Differenzdruck-Messgeräte zugeordnet, die den über den Filterkassetten auftretenden Druckabfall messen und über in dem Schrankgehäuse 1 verlaufende Messleitungen mit Anzeigegeräten (Fig. 3) an der Schrankgehäusevorderseite verbunden sind. Über die Differenzdruck-Messung erfolgt nicht nur eine Kontrolle des Verschmutzungsgrades der Filter, sondern gleichzeitig auch eine Überwachung der umgewälzten Luftmenge, die damit unter Kontrolle gehalten werden kann. Es können Umschalteinrichtungen vorgesehen sein, um die Filter einzeln kontrollieren zu können.

Zur Überwachung des Beladungszustandes des Aktivkohlefilters 12 ist die Anordnung derart getroffen, dass eine der nach Art von Filterkerzen gestalteten Filterpatronen 16 - nämlich die Filterpatrone 16a in Fig. 4 - als Prüf-Filterpatrone ausgebildet und mit einer Waage 24 verbunden ist, deren von aussen sichtbarer Zeiger 26 das Gewicht der Prüf-Filterpatrone 16a und damit die Schadstoffbeladung anzeigt.

Zu diesem Zwecke ist die Prüf-Filterpatrone 16a über eine flüssigkeitsgefüllte Labyrinthdichtung 27 begrenzt höhenverstellbar mit dem Luftleittrichter 17 verbunden. Sie ist in dem Schrankgehäuse 1 über ortsfest angeordnete Rollen 28 und über diese geleitete Seilzüge 29 höhenverstellbar aufgehängt, wobei die Seilzüge 29 endseitig mit Ausgleichsgewichten 30 verbunden sind, die das Gewicht der Prüf-Filterpatrone 16a im unbeladenen Zustand austarieren.

Die Filterpatronen 16, 16a weisen jeweils aus dem Filterraum 19 ins Freie mündende Luftauslassöffnungen bei 31 auf, die gemeinsam den Luftauslass 10 des Schrankgehäuses 1 bilden.

Beispielsweise wenn von einer Montagegrube aus ein sogenannter Unterbodenschutz auf die Unterseite eines Kraftfahrzeuges aufgesprüht wird, besteht die Gefahr, dass sich in der Montagegrube eine unzulässig hohe Konzentration der Lösungsmitteldämpfe einstellt, die daher rührt, dass das spezifische Gewicht des Lösungsmittels höher ist als jenes der Luft. Um das Absauggerät auch für solche Fälle einsetzen zu können, kann die Filterfläche der Filterkassetten 4, 4a nach aussen zu durch einen vorgesetzten, etwa mittels Vorreibern an dem Schrankgehäuse 1 lösbar befestigten Luftsammeltrichter 50 abgedeckt sein, der einen Saugstutzen 51 zum Anschluss flexibler Luftabsaugschläuche trägt, die mit ihrem freien Ende in die Montagegrube gelegt werden, um die sich dort ansammelnden Lösungsmittel, Stäube u. dgl. abzusaugen. Die Luftsammeltrichter 50 mit den zugeordneten Saugstutzen 51 sind in den Fig. 3, 4 gestrichelt eingezeichnet.

Das Schrankgehäuse 1 ist derart aufgebaut, dass es in der aus den Fig. 8, 9 ersichtlichen Weise leistenartige Eckprofile 52 mit einer etwa C-förmigen Querschnittsgestalt aufweist, mit denen plattenartige Wandteile 53, 54 bei 55 verschraubt sind. In die C-förmigen Eckprofile 52 sind deren Innenumrissgestalt entsprechende Profilstücke 56 eingefügt, auf denen Konsolen od. dgl. des Schrankgehäuses 1 abgestützt sind, auf welchen ihrerseits die in dem Schrankgehäuse 1 untergebrachten Elemente befestigt und angeordnet sind. Die Profilstücke 56 sind mit den Eckprofilen 52 ebenfalls bei 55 verschraubt.

## Patentansprüche

1. Mobiles Absauggerät für Stäube, Farbnebel, Dämpfe und dergleichen, mit einem ortsveränderlichen Gehäuse (1), in dem ein in dem Gehäuseinnenraum einen Unterdruck erzeugendes Gebläse (5) sowie zumindest ein luftdurchströmtes Aktivkohlefilter (12) angeordnet sind und das wandseitig eine Filterfläche (bei 4) aufweist, durch die grossflächig verschmutzte Raumluft ansaugbar ist, die nach der Reinigung im Umluftbetrieb über einen Luftauslass (10, 31) des Gehäuses (1) wieder in den Raum zurückförderbar ist, dadurch gekennzeichnet, dass bei dem schrankartigen Gehäuse (1) lediglich eine Wandseite als Filterfläche ausgebildet ist, dass das dem Gebläse (5) druckseitig nachgeschaltete Aktivkohlefilter (12) durch eine Anzahl von dem Gebläse (5) gleichmässig mit Luft beaufschlagter Filterpatronen (16, 16a) gebildet ist, und dass die Filterpatronen (16, 16a) einen mit Aktivkohle gefüllten, ringförmigen Filterraum (19) mit zylindrischer Aussenfläche sowie mitzu dem Gebläse (5) hin sich konisch erweiternder Innenfläche aufweisen.

2. Absauggerät nach Anspruch 1, dadurch gekennzeichnet, dass zwischen dem Gebläse (5) und dem Aktivkohlefilter (12) in dem Gehäuse (1) ein Schwebstoffilter (11) angeordnet ist.

3. Absauggerät nach Anspruch 1 oder 2, dadurch gekennzeichnet, dass die Filterfläche durch Filterkassetten (4) gebildet ist, die abgedichtet und lösbar mit dem Gehäuse (1) verbunden sind.

4. Absauggerät nach einem der vorhergehenden Ansprüche, dadurch gekennzeichnet, dass in dem Bereiche der Berandung der Filterfläche (bei 4) an dem Gehäuse (1) verstellbare Abschirmwände (13) angeordnet sind, durch die die Absaugzone begrenzt ist.

5. Absauggerät nach einem der vorhergehenden Ansprüche, dadurch gekennzeichnet, dass die Filterpatronen (16, 16a) auf einen in dem Gehäuse (1) angeordneten, an die Druckseite des Gebläses (5) angeschlossenen Luftleittrichter (17) abgedichtet aufgesetzt sind, der den einzelnen Filterpatronen (16,16a) zugeordnete Luftdurchlässe (18) aufweist, die in die Filterpatronen (16, 16a) führen.

6. Absauggerät nach einem der vorhergehenden Ansprüche, dadurch gekennzeichnet, dass der Luftauslass (10) des Gehäuses unmittelbar durch die ins Freie mündenden Luftauslassöffnungen (31) der Filterpatronen (16, 16a) gebildet ist.

7. Absauggerät nach einem der vorhergehenden Ansprüche, dadurch gekennzeichnet, dass die Filterfläche nach aussen zu durch wenigstens einen lösbar an dem Gehäuse (1) befestigten Luftsammeltrichter (50) abgedeckt ist, der einen Saugstutzen (51) zum Anschluss wenigstens eines Luftabsaugschlauches trägt.

8. Absauggerät nach einem der vorhergehenden Ansprüche, dadurch gekennzeichnet, dass es in dem Schrankgehäuse (1) angeordnete Überwachungseinrichtungen (22, 24) für den Verschmutzungs- oder Beladungsgrad der einzelnen Filter (4, 11) aufweist.

9. Absauggerät nach Anspruch 8, dadurch gekennzeichnet, dass zumindest einem der Filter ein den an dem Filter auftretenden Druckabfall feststellendes Differenzdruck-Messgerät (21) zugeordnet ist.

10. Absauggerät nach Anspruch 8, dadurch gekennzeichnet, dass wenigstens dem Aktivkohlefilter (12) eine eine Anzeigeeinrichtung (26) aufweisende Wägeeinrichtung (24) zugeordnet ist.

11. Absauggerät nach Anspruch 10, dadurch gekennzeichnet, dass eine der Filterpatronen als Prüf-Filterpatrone (16a) mit der Wägeeinrichtung (24) verbunden und über eine flüssigkeitsgefüllte Labyrinthdichtung (27) höhenverstellbar und abgedichtet mit dem Luftleittrichter (17) verbunden ist.

12. Absauggerät nach Anspruch 11, dadurch gekennzeichnet, dass die Prüf-Filterpatrone (16a) in dem Schrankgehäuse (1) höhenbeweglich aufgehängt ist und dass ihr Gewicht im unbeladenen Zustand austariert ist.

## Claims

1. Mobile exhaust unit for dusts, paint mist, vapors and the like, comprising a movable housing which accommodates in its interior a blower (5) generating a vacuum and at least one activated charcoal filter (12) passed by an air flow, and which is provided on the wall side with a filter surface (at 4) through which contaminated room air can be drawn in over a large area, which air, after having been cleaned, can be returned into the room through an air outlet (10, 31) in the housing (1), characterized in that only one side of the cabinet-like housing (1) is designed as a filter area, that the activated charcoal filter (12) connected to the delivery side of the blower (5) is formed by a number of filter cartridges (16, 16a) to which air is supplied uniformly by the blower (5), and that the filter cartridges (16, 16a) comprise an annular filter chamber (19) which is filled with activated charcoal and which exhibits a cylindrical outer surface and an inner surface tapering outwardly towards the blower (5).

2. Exhaust unit according to claim 1, characterized in that a submicron particulate air filter (11) is arranged in the housing (1) between the blower (5) and the activated charcoal filter (12).

3. Exhaust unit according to claim 1 or 2, characterized in that the filter surface is formed by filter cassettes (4) which are connected with the housing (1) in sealed, but detachable relationship.

4. Exhaust unit according to any of the preceding claims, characterized in that adjustable screening walls (13) are arranged on the housing (1) in the area of the border of the filter surface (at 4) to limit the suction area.

5. Exhaust unit according to any of the preceding claims, characterized in that the filter cartridges (16, 16a) are fitted in sealed relationship upon an air guide funnel (17) arranged in the housing (5), connected to the delivery side of the blower (5), and provided with air passages (18) assigned to the individual filter cartridges (16, 16a) and leading into the filter cartridges (16, 16a).

6. Exhaust unit according to any of the preceding claims, characterized in that the air outlet (10) of the housing is formed directly by the air outlet openings (31) of the filter cartridges (16, 16a) which lead into the open air.

7. Exhaust unit according to any of the preceding claims, characterized in that the filter area is covered on its outside by at least one air collecting funnel (50) detachably mounted on the said housing (1) and carrying a suction pipe (51) for connection of at least one air exhaust house.

8. Exhaust unit according to any of the preceding claims, characterized in that the unit comprises devices (22, 24) for monitoring the degree of contamination or loading of the individual filters (4, 11), the said devices being arranged in the cabinet-line housing (1).

9. Exhaust unit according to claim 8, characterized in that a differential pressure measuring device (21) for determining the pressure drop occurring at the filter is assigned to at least one of the filters.

10. Exhaust unit according to claim 8, characterized in that a weighing device (24) comprising indicating means (26) is assigned at least to the activated charcoal filter (12).

11. Exhaust unit according to claim 10, characterized in that one of the filter cartridges serving as test cartridge (16a) is connected with the weighing device (24) and also with the air guide filter (17) in sealed and vertically adjustable relationship via a labyrinth seal (27) filled with a liquid.

12. Exhaust unit according to claim 17, characterized in that the test filter cartridge (16a) is suspended in the cabinet-like housing (1) for vertical movement and that its weight is counterbalanced in the unloaded condition.

## Revendications

1. Aspirateur mobile pour poussières, brouillards de peinture, vapeurs et similaires, avec un boîtier transportable (1), dans lequel se trouvent un ventilateur (5) produisant une dépression à l'intérieur du boîtier ainsi qu'au minimum un filtre à charbon actif (12) parcouru par de l'air et qui présente, côté paroi, une surface filtrante (sur 4), par laquelle peut être aspiré, sur une grande surface, l'air ambiant pollué, lequel peut, via une sortie d'air (10, 31) du boîtier (1), être ramené dans le compartiment par circulation d'air après avoir été purifié, caractérisé par le fait que, sur le boîtier (1) genre coffret, seul un côté de la paroi est conçu comme surface filtrante, que le filtre à charbon actif (12) monté en aval du ventilateur (5) côté pression est formé par un certain nombre de cartouches filtrantes (16, 16a) alimentées uniformément en air par le ventilateur (5) et que les cartouches filtrantes (16, 16a) présentent un compartiment filtrant (19) annulaire, rempli de charbon actif, avec surface externe cylindrique ainsi que surface interne s'élargissant coniquement en direction du ventilateur (5).

2. Aspirateur d'après la revendication n° 1, caractérisé par le fait que se trouve intercalé dans le boîtier (1), entre le ventilateur (5) et le filtre à charbon (12), un filtre (11) pour substances en suspension dans l'air.

3. Aspirateur d'après la revendication n° 1 ou 2, caractérisé par le fait que la surface filtrante est formée par des cassettes filtrantes (4), lesquelles sont reliées au boîtier (1) de façon étanche et amovible.

4. Aspirateur d'après l'une des revendications précédentes, caractérisé par le fait que dans la zone du bord de la surface filtrante (sur 4) des parois de protection (13) réglables sont disposées sur le boîtier (1), lesquelles limitent la zone d'aspiration.

5. Aspirateur d'après l'une des revendications précédentes, caractérisé par le fait que les cartouches filtrantes (16, 16a) sont montées de façon étanche sur une trémie de conduite d'air (17) disposée dans le boîtier (1) et raccordée au côté pression du ventilateur (5), laquelle présente des passages d'air (18) adjoints aux diverses cartouches filtrantes (16, 16a), lesquels s'engagent dans les cartouches filtrantes (16, 16a).

6. Aspirateur d'après l'une des revendications précédentes, caractérisé par le fait que la sortie d'air (10) du boîtier est formé directement par les orifices de sortie d'air (31) des cartouches filtrantes (16, 16a), qui aboutissent à l'air libre.

7. Aspirateur d'après l'une des revendications précédentes, caractérisé par le fait que la surface filtrante est recouverte vers l'extérieur par au minimum une trémie collectrice d'air (50) fixée de façon amovible au boîtier (1), trémie qui supporte une tubulure d'aspiration (51) pour le raccordement d'au moins un flexible d'aspiration d'air.

8. Aspirateur d'après l'une des revendications précédentes, caractérisé par le fait que celui-ci présente des dispositifs de surveillance (22, 24), pour le degré d'encrassement ou de charge des divers filtres (4, 11).

9. Aspirateur d'après la revendication n° 8, caractérisé par le fait qu'un appareil mesureur de la pression différentielle (21), constatant une chute de pression intervenant dans le filtre, est adjoint au minimum à l'un des filtres.

10. Aspirateur d'après la revendication n° 8, caractérisé par le fait qu'au minimum un dispositif de pesage (24), présentant un dispositif indicateur (26), est adjoint au filtre à charbon actif (12).

11. Aspirateur d'après la revendication n° 10, caractérisé par le fait que l'une des cartouches filtrantes est reliée au dispositif de pesage (24) en tant que cartouche filtrante de contrôle (16a) et, avec possibilité de réglage en hauteur et de façon étanche, à la trémie de conduite d'air (17), par l'intermédiaire d'une bague à labyrinthe (27) remplie de liquide.

12. Aspirateur d'après la revendication n° 11, caractérisé par le fait que la cartouche filtrante de contrôle (16a) est suspendue, avec possibilité de déplacement vertical, dans le boîtier-coffret (1) et que son poids est taré à l'état non chargé.
